# EUROPÄISCHE PATENTSCHRIFT

(11) **EP 1 308 582 B1**
(45) Veröffentlichungstag und Bekanntmachung des Hinweises auf die Patenterteilung: **30.07.2008**
(21) Anmeldenummer: 02023343.3
(22) Anmeldetag: 18.10.2002
(51) Int. Cl.: E04H 15/56, E04F 15/024

(54) **Zeltfussbodensystem**
Flooring system for a tent
Système de plancher pour une tente

(30) Priorität: 31.10.2001 DE 10153256
(43) Veröffentlichungstag der Anmeldung: 07.05.2003
(73) Patentinhaber: Röder Zelt- und Veranstaltungsservice GmbH, 63654 Büdingen (DE)
(72) Erfinder: Brüggemann, Jens, 63607 Wächtersbach (DE)
(74) Vertreter: Wolff, Felix

(56) Entgegenhaltungen:
- WO-A-02/02885
- WO-A-99/22095
- DE-A- 2 325 202
- DE-A- 3 821 742
- DE-A- 4 215 273
- DE-A- 4 237 635
- DE-U- 9 203 108
- GB-A- 755 735
- US-A- 4 427 021
- US-A- 5 205 087

## Beschreibung

Die vorliegende Erfindung betrifft ein Zeltfußbodensystem mit einem Unterbau und mindestens zwei Bodenelementen.

Gemäß dem Stande der Technik gibt es mannigfaltige Zeltfußböden, die dazu dienen, eine begehbare, ebene Fläche herzustellen, beispielsweise in der US 4 427 021 A. Die Druckschrift GB 755 735 A offenbart eine Rahmenkonstruktion für einen Fußboden aus einer Anzahl gleichförmiger, rechteckiger Fußbodenelemente, die mit einem Stützrahmen verbunden sind, jedoch ohne eine Verbindung der Fußbodenelemente untereinander. Die Offenlegungsschrift DE 2 325 202 lehrt Laufplatten als Fußbodenelemente eines Zeltfußbodensystems, die an zwei benachbarten Rändern mit Federn und an den gegenüberliegenden Rändern zur formschlüssigen Verbindung mit Nuten versehen sind, wobei die Federn und Nuten schwalbenschwanz- oder rohrförmige Gestaltung aufweisen. Auch in der DE 42 37 635 A1 sind Fußbodenelemente eines Zeltfußbodensystems Nut und Feder angegeben.

Obwohl diese Böden teilweise ein erhebliches Gewicht aufweisen, können sie bei der statischen Berechnung der Verankerung nur bedingt berücksichtigt werden, da die zumeist formschlüssigen Verbindungen der Bodenelemente spielbehaftet sind und daher keine zusammenhängende Bodenfläche bilden.

Aufgabe der vorliegenden Erfindung ist es deshalb, ein Zeltfußbodensystem zur Verfügung zu stellen, das vollständig in die statische Berechnung der Verankerung der Zelte aufgenommen werden kann.

Gelöst wird die Aufgabe durch ein Zeltfußbodensystem gemäß Patentanspruch 1.

Das erfindungsgemäße Zeltfußbodensystem weist einen Unterbau und mindestens zwei Fußbodenelemente auf, wobei jeweils benachbarte Fußbodenelemente untereinander kraftschlüssig verbunden sind und die so entstandene Fußbodenfläche kraftschlüssig mit dem Unterbau verbunden ist.

Es war für den Fachmann überaus erstaunlich, dass es durch das Zeltfußbodensystem gemäß der vorliegenden Erfindung gelingt, insbesondere bei Großzelten, die erforderlichen Verankerungskräfte stark zu reduzieren. Bei kleineren Zelten ist es bedingt durch das erfindungsgemäße Zeltfußbodensystem sogar möglich, gänzlich auf eine Verankerung zu verzichten.

Erfindungsgemäß müssen jeweils benachbarte Fußbodenelemente untereinander kraftschlüssig verbunden werden. Die so entstandene Fußbodenfläche wiederum muss einen Kraftschluss mit dem Unterbau aufweisen, wobei nicht jedes Fußbodenelement mit dem Unterbau verbunden sein muss.
Vorzugsweise ist jedoch jedes Fußbodenelement mit dem Unterbau verbunden. Dieser Verbund kann durch jede dem Fachmann geläufige Art und Weise erfolgen.

Vorzugsweise sind zumindest die Verbindungen der Fußbodenelemente untereinander lösbar, so dass das Zeltfußbodensystem nach dessen Einsatz demontierbar ist. Besonders bevorzugt ist auch der Unterbau in Einzelteile zerlegbar.

Besonders bevorzugt sind die Fußbodenelemente mit entsprechenden Teilen des Unterbaus permanent kraftschlüssig verbunden, und diese Einheiten werden wiederum kraftschlüssig miteinander verbunden.

Vorzugsweise besteht zwischen den Fußbodenelementen nicht nur ein Kraftsondern auch ein Formschluss, so dass sich eine begehbare, ebene Fläche ergibt.

Der Formschluss zwischen den Fußbodenelementen erfolgt erfindungsgemäß durch einen Keil, so dass die Fußbodenelemente gegeneinander verpresst werden können.

Ebenfalls bevorzugt weist das Zeltfußbodensystem Pfostenanbindungspunkte auf, so dass Pfosten in das erfindungsgemäße Zeltfußbodensystem integriert werden können.

Ein weiterer Gegenstand der vorliegenden Erfindung ist ein Zelt, das das erfindungsgemäße Zeltfußbodensystem aufweist. Dieses Zelt hat den Vorteil, dass es nicht oder wesentlich geringfügiger verankert werden muss als Zelte gemäß dem Stand der Technik.

Im Folgenden wird die Erfindung anhand der **Figuren 1 bis 3** erläutert. Diese Erläuterungen sind lediglich beispielhaft und schränken den allgemeinen Erfindungsgedanken nicht ein.

**Figur 1** zeigt das erfindungsgemäße Zeltfußbodensystem.

**Figur 2** zeigt die kraftschlüssige Verbindung zwischen den Fußbodenelementen und dem Unterbau mit einem Keil.

**Figur 3** zeigt den Keil zur Herstellung einer kraftschlüssigen Verbindung.

In **Figur 1** ist das erfindungsgemäße Zeltfußbodensystem schematisch dargestellt. Das Zeltfußbodensystem besteht aus einem Unterbau (2), der mit Fußbodenelementen (3) belegt ist. Jeweils benachbarte Fußbodenelemente sind untereinander kraftschlüssig miteinander verbunden und die so entstandene Fußbodenfläche ist kraftschlüssig mit dem Unterbau verbunden. In dem vorliegenden Fall ist jedes Fußbodenelement kraftschlüssig mit dem Unterbau verbunden.

**Figur 2** zeigt eine spezielle Ausführungsform der kraftschlüssigen Verbindung zwischen den Fußbodenelementen und dem Unterbau. In dem vorliegenden Fall sind die Fußbodenelemente (3) auf die Holme des Unterbaus (2) aufgeklebt, so dass eine kraftschlüssige Verbindung zwischen den Fußbodenelementen und dem Unterbau besteht. Die Holme (2) des Unterbaus wiederum werden in Längsrichtung durch die Elemente (4) und (5) miteinander verhakt. In Querrichtung werden die Elemente (2) durch den Keil (6) kraftschlüssig miteinander verbunden. Der Keil (6) dient auch dazu, die Verankerung zwischen den Mitteln (4) und (5) zu verbessern.

**Figur 3** zeigt den Keil (6), der mit den Keilflächen (7) und (8) die Holme (2) kraftschlüssig miteinander verbindet. Der Keil (6) weist einen Kamm (9) auf, mit dem die Mittel (4) und (5) zusammengedrückt werden. Des weiteren weist der Keil (6) ein Mittel (10) auf, mit dem der Keil bei der Demontage des erfindungsgemäßen Zeitfußbodensystem entfernt werden kann.

## Patentansprüche

1. Zeltfußbodensystem (1) mit einem Unterbau (2) und mindestens zwei Fußbodenelementen (3), **dadurch gekennzeichnet, dass** die Fußbodenelemente (3) eine Fußbodenfläche bilden, welche mit dem Unterbau (2) kraftschlüssig verbunden ist, und dass jeweils benachbarte Fußbodenelemente (3) untereinander kraftschlüssig durch einen Keil (6) verbunden sind.

2. Zeltfußbodensystem nach Anspruch 1, **dadurch gekennzeichnet, dass** jedes Fußbodenelement (3) mit dem Unterbau (2) verbunden ist.

3. Zeltfußbodensystem nach Anspruch 1 oder 2, **dadurch gekennzeichnet, dass** zumindest die Verbindung der Fußbodenelemente (3) untereinander lösbar ist.

4. Zeltfußbodensystem nach einem der Ansprüche 1 bis 3, **dadurch gekennzeichnet, dass** die Verbindung zwischen den Fußbodenelementen (3) zumindest teilweise auch formschlüssig ist.

5. Zeltfußbodensystem nach einem der Ansprüche 1 bis 4, **dadurch gekennzeichnet, dass** es Pfostenanbindepunkte aufweist.

6. Zeit, aufweisend ein Zeltfußbodensystem gemäß einem der Ansprüche 1 bis 5.

## Claims

1. Tent floor system (1) comprising a substructure (2) and at least two floor elements (3), **characterized in that** the floor elements (3) form a floor surface which is connected in a force-fitting manner to the substructure (2), and **in that** adjacent floor elements (3) are connected in a force-fitting manner to one another by means of a wedge (6).

2. Tent floor system according to Claim 1, **characterized in that** each floor element (3) is connected to the substructure (2).

3. Tent floor system according to Claim 1 or 2, **characterized in that** at least the connection of the floor elements (3) to one another is releasable.

4. Tent floor system according to one of Claims 1 to 3, **characterized in that** the connection between the floor elements (3) is, at least in part, also a form-fitting connection.

5. Tent floor system according to one of Claims 1 to 4, **characterized in that** it comprises post attachment points.

6. Tent comprising a tent floor system according to one of Claims 1 to 5.

## Revendications

1. Système de plancher (1) pour une tente, comprenant une structure sous-jacente (2) et au moins deux éléments de plancher (3), **caractérisé en ce que** les éléments de plancher (3) forment une surface de plancher qui est connectée par engagement par force à la structure sous-jacente (3), et **en ce que** des éléments de plancher (3) adjacents sont connectés les uns aux autres par engagement par force par une clavette (6).

2. Système de plancher pour une tente selon la revendication 1, **caractérisé en ce que** chaque élément de plancher (3) est connecté à la structure sous-jacente (2).

3. Système de plancher pour une tente selon la revendication 1 ou 2, **caractérisé en ce qu'**au moins la connexion des éléments de plancher (3) les uns aux autres est desserrable.

4. Système de plancher pour une tente selon l'une quelconque des revendications 1 à 3, **caractérisé en ce que** la connexion entre les éléments de plancher (3) est au moins aussi réalisée partiellement par engagement par coopération de forme.

5. Système de plancher pour une tente selon l'une quelconque des revendications 1 à 4, **caractérisé en ce que** il présente des points d'attache à des piquets.

6. Tente présentant un système de plancher pour une tente selon l'une quelconque des revendications 1 à 5.
